# EUROPÄISCHE PATENTANMELDUNG

(11) **EP 4 696 851 A1**
(43) Veröffentlichungstag der Anmeldung: **18.02.2026**
(21) Anmeldenummer: 25187219.8
(22) Anmeldetag: 03.07.2025
(51) Int. Cl.: E04F 15/024

(54) **DOPPELBODENSYSTEM**

(30) Priorität: 15.08.2024 DE 102024123375; 11.02.2025 DE 102025104914
(71) Anmelder: Burkhardt, Rainer, 89150 Laichingen (DE)
(72) Erfinder: Burkhardt, Rainer, 89150 Laichingen (DE)
(74) Vertreter: Walther Bayer Faber Patentanwälte PartGmbB

(57) **Zusammenfassung**

Die Erfindung betrifft ein Doppelbodensystem (100) zur Aufnahme von plattenförmigen Bodenbelägen, beispielsweise auf Terrassen und Balkonen, umfassend mindestens zwei nebeneinander angeordnete Bodenplatten (1a, 1b), wobei jede Bodenplatte (1a, 1b) eine Oberseite (OS), eine Unterseite (US), und vier Außenkanten (6a, 6b, 6c, 6d) aufweist, und an jeder Außenkante (6a, 6b, 6c, 6d) mindestens ein Verbinder (20) und eine Ausnehmung (30) angeordnet sind, wobei der Verbinder (20) einer ersten Bodenplatte (1a) ausgebildet ist, formschlüssig in die Ausnehmung (30) einer zweiten Bodenplatte (1b) einzugreifen.

Die Erfindung ist dadurch gekennzeichnet, dass der Verbinder (20) einer zweiten Bodenplatte (1b) ausgebildet ist, formschlüssig in die Ausnehmung einer ersten Bodenplatte (1a) einzugreifen, so dass die Bodenplatten (1a, 1b) in horizontaler Ebene miteinander lösbar verbunden sind, und dass jeder Verbinder (20) ein Rastelement (24) aufweist, das ausgebildet ist, in einen Rücksprung (31) der zugehörigen Ausnehmung (30) einzurasten.

## Beschreibung

Die Erfindung betrifft ein Doppelbodensystem, bei dem Bodenplatten mit oder ohne Abstand zu einem Untergrund oder Boden, beispielsweise auf Terrassen oder Balkonen, angeordnet und verlegt werden können. Die Bodenplatten dienen dabei als Unterlage für Bodenbeläge, die als Fliesen, Dielen oder Paneelen ausgebildet sein können.

Doppelbodensysteme für die Verlegung von einem Bodenbelag wie Fliesen oder Holzpanelen auf Terrassen und Balkonen sind bekannt. Bei den bekannten Systemen sind die einzelnen Bodenplatten in der Verwendung mit den Stellfüßen eingeschränkt. Sie weisen Ausnehmungen an den Ecken oder an der Unterseite für die Anordnung der Stellfüße auf, die den Querschnitt schwächen und sind gleichzeitig nicht flexibel, die variable Anordnung mehrerer Stellfüße für schwere Lasten zuzulassen. Eine Verbindung der Bodenplatten miteinander ohne Stellfüße ist oft nur mit fertigungstechnischen Nachteilen verbunden.

In der EP 3294968 B1 wird ein Trägersystem für Fliesen beschrieben, bei dem die Bodenplatten des Doppelbodensystems an den äußeren Ecken an der Außenseite der Bodenplatten formschlüssig von Stellfüßen aufgenommen werden. Soll ein Stellfuß unterhalb der Bodenplatte angeordnet werden, weist die Bodenplatte eine Aussparung oder Unterbrechung der Struktur im Querschnitt auf, in die die Oberseite des Stellfußes eingreift. Dadurch wird die Bodenplatte im Querschnitt geschwächt und muss für die Belastung durch die darauf liegenden Bodenplatten und Personen entsprechend robuster ausgeführt werden.

Die DE 20121313 U1 zeigt eine Bodenplatte, bei der viereckige Gitterelemente in einem Rahmen angeordnet sind. Zur Verbindung der Bodenplatte mit anderen Bodenplatten weisen zwei gegenüberliegende Außenkanten vorstehende Verbindungselemente auf, die in die Nuten der orthogonal dazu angeordneten Außenkanten eingreifen. Die formschlüssige Verbindung wirkt damit nur in der Ebene der Bodenplatten, nicht vertikal dazu. Wird eine einzige Bodenplatte sehr stark belastet, kann die benachbart angeordnete Bodenplatte einen Teil der Last aufnehmen. Das gilt aber nur dann, wenn die Last im Bereich des T-förmigen Vorsprunges aufgebracht wird. Wird die Last im Bereich der Nut aufgebracht, können sich die Bodenplatten in der Höhe versetzen und es findet keine Lastübertragung statt. Ein weiterer Nachteil dieser Konstruktion ist die unzureichende Wasserabführung, wenn die Bodenplatten ohne Stellfuß verwendet werden. Durch die geschlossene Außenkante bleibt das Wasser innerhalb der Bodenplatten stehen und kann nicht abfließen.

Von Nachteil ist die unflexible Verwendung des Doppelbodensystems mit oder ohne Stellfüße und die unzureichende Lastabführung über benachbarte Bodenplatten. Ein weiterer Nachteil ist die fehlende Wasserabführung über eine große Fläche, wenn keine Stellfüße verwendet werden.

Entsprechend liegt der Erfindung die Aufgabe zugrunde, ein Doppelbodensystem dahingehend auszubilden, welches bei hoher Stabilität bzw. Lastaufnahme flexibel eingesetzt werden kann und eine ausreichende Wasserabführung aufweist, wenn das Doppelbodensystem ohne Stellfüße verwendet wird.

Die Erfindung löst die gestellte Aufgabe durch eine Vorrichtung mit den in den unabhängigen Ansprüchen angegebenen Merkmalen. Vorteilhafte Weiterbildungen der Erfindung sind in den abhängigen Ansprüchen definiert.

Die Erfindung betrifft ein Doppelbodensystem zur Aufnahme von plattenförmigen oder länglichen Bodenbelägen, beispielsweise auf Terrassen und Balkonen. Es bildet damit eine Unterkonstruktion zur Verlegung von Bodenbelägen. Das Doppelbodensystem umfasst mindestens zwei nebeneinander angeordnete Bodenplatten, wobei jede Bodenplatte eine Oberseite, eine Unterseite und vier Außenkanten aufweist. An jeder Außenkante ist mindestens ein Verbinder und eine Ausnehmung angeordnet, wobei der Verbinder einer ersten Bodenplatte ausgebildet ist, formschlüssig in die Ausnehmung einer zweiten Bodenplatte einzugreifen, so dass die Bodenplatten in horizontaler Ebene miteinander lösbar verbunden sind.

Die Erfindung ist dadurch gekennzeichnet, dass der Verbinder einer zweiten Bodenplatte ausgebildet ist, formschlüssig in die Ausnehmung einer ersten Bodenplatte einzugreifen, und dass jeder Verbinder ein Rastelement aufweist, das ausgebildet ist, in einen Rücksprung der Ausnehmung einzurasten. Damit erfolgt eine formschlüssige Verbindung in vertikaler Ausrichtung zur Oberseite der Bodenplatten, so dass sich die Lastaufnahme einer Bodenplatte zumindest teilweise auf die benachbarten Bodenplatten mitverteilt.

Die Erfindung schließt die technische Lehre ein, dass eine Gewichtsbelastung auf einer ersten Platte, beispielsweise durch Personen oder Mobiliar auf der Terrasse, zumindest teilweise auch an die benachbarten Bodenplatten weitergegeben wird. Unabhängig von der Position der Stellfüße erfolgt keine Verformung einer einzelnen Platte, wodurch ein vertikaler Versatz an den oberen Kanten zwischen den Bodenplatten entsteht und damit eine unebene Auflage für den Bodenbelag entsteht.

Mittels der Erfindung ist es möglich, die Bodenplatten direkt auf einem Boden, Estrich oder Untergrund anzuordnen, jedenfalls ohne Stellfuß, wobei eine integrierte Verbindung der Bodenplatten miteinander in beiden Richtungen in der Ebene der Oberseite und vertikal zur Oberseite realisiert wird. Es sind keine weiteren Befestigungselemente notwendig, um die Bodenplatten horizontal und vertikal miteinander zu verbinden. Alle Verbindungen sind dabei lösbar und die Bodenplatten können beliebig miteinander angeordnet und befestigt werden.

Dadurch, dass das Rastelement an einem vorgespannten Federelement angeordnet ist, erfolgt eine lösbare Zwangsverbindung zwischen dem Rastelement und dem Rücksprung. Bei der Montage der Bodenplatten miteinander wird durch das Einstecken des Verbinders in die Ausnehmung eine Verbindung in der Ebene der Oberseite erzeugt, und eine Verbindung vertikal zur Oberseite durch das Rastelement in den Rücksprung. Die Vorspannung des Federelementes bewirkt eine lösbare Zwangsverbindung, so dass das Rastelement bei einer Montage der Bodenplatten miteinander immer in den Rücksprung eingreift. Da jeweils ein Verbinder und eine Ausnehmung wechselseitig an jeder Außenkante angeordnet sind, greift auch jeweils ein Rastelement eines Verbinders in den Rücksprung der Ausnehmung ein. Die benachbart angeordneten Bodenplatten verbinden oder verhaken sich gegenseitig.

Die Ausbildung des Verbinder als Hohlprofil, die eine Außenfläche mit dem Federelement aufweist, die durch zwei Anschlusselemente mit einer Außenkante verbunden sind, ermöglicht eine integrierte formschlüssige Verbindung in der Ebene der Oberseite der Bodenplatten und eine Verbindung senkrecht zur Oberseite der Bodenplatten. Dabei kann das Federelement mit Abstand zu den Außenkanten angeordnet sein.

Für die Wasserabführung bei Verwendung der Bodenplatten ohne Stellfüße ist es vorteilhaft, wenn der Rücksprung der Ausnehmung an der Unterseite der Bodenplatte angeordnet ist. Damit dienen alle Rücksprünge, in die kein Rastelement eingreift, zur Wasserabführung. Zusätzlich können Schlitze im unteren Bereich den Außenkanten angeordnet sein, mit denen die Wasserabführung verstärkt wird.

Eine fertigungstechnisch einfache Lösung erfolgt dadurch, dass das Federelement durch zwei Schlitze gebildet wird, die an der Außenfläche des Verbinders angeordnet sind.

Vorzugsweise weisen die Ausnehmungen Entriegelungsnuten auf, in die eine flache Schneide eines Werkzeugs eingesteckt werden kann. Die Entriegelungsnuten verlaufen senkrecht über die Höhe der Bodenplatte von der Oberseite bis zu einer Länge, die der oberen Anordnung des Rastelementes entspricht. Die Tiefe der Verriegelungsnut nimmt mit zunehmenden Abstand von der Oberseite der Bodenplatte zum Rücksprung ab, so dass mit einem Werkzeug mit konstant flachen Querschnitt zwangsweise das Federelement mit dem Rastelement aus dem Rücksprung der Vertiefung herausgedrückt wird und die Verbindung zwischen zwei Bodenplatten gelöst werden kann.

Die abnehmende Tiefe der Entriegelungsnut bewirkt ein Verklemmen der Schneide des Werkzeuges, wenn dieses bis zum Rastelement eingesteckt wird. Damit können mehrere Werkzeuge mit ihren Schneiden zum Lösen einer einzelnen Bodenplatte in jeweils eine Entriegelungsnut eingesteckt werden, ohne dass diese herausgedrückt werden. Eine einzelne Person kann alleine eine Bodenplatte aus einem Verbund von Bodenplatten demontieren, um eine Revisionsöffnung für die Reparatur oder Verlegung von Kabeln, Leitungen oder die Montage eines Pfostens für eine Überdachung zu erhalten.

Dadurch, dass die Oberseite der Bodenplatte als Fläche mit Wänden ausgebildet ist, die durch Öffnungen unterbrochen wird, ergibt sich eine leichte Bodenplatte mit hoher Festigkeit, die eine ausreichende Wasserabführung aufweist.

Die Öffnungen können rund, viereckig, sechseckig oder achteckig ausgebildet sein. Vorzugsweise sind die Öffnungen als achteckige Waben ausgebildet, die der Bodenplatte eine höhere Festigkeit geben, als dies mit anderen geometrischen Formen möglich ist.

Vorzugsweise sind die Öffnungen in Reihen gleicher Abstände angeordnet, die parallel zueinander und zu den Außenkanten verlaufen. Es ergibt sich eine gleichmäßige Festigkeit der Bodenplatten in Richtung der Außenkanten.

Dabei ist einer Reihe von Öffnungen an einer ersten Außenkante ein Verbinder angeordnet, und an der gegenüberliegenden Außenkante eine Ausnehmung. Dem folgt in der nachfolgenden Reihe der ersten Außenkante eine Ausnehmung, der auf der gegenüberliegenden Außenkante ein Verbinder zugeordnet ist. Da sich diese Anordnung von Verbinder und Ausnehmung auf jeder Außenkannte wiederholt und die Verbinder und Ausnehmungen aufgrund der Anordnung in den Reihen der Öffnungen den gleichen Abstand zueinander aufweisen, lassen sich die Bodenplatten damit beliebig jeweils um 90° drehen und miteinander befestigen.

Die Bodenplatten weisen auf der Unterseite ein rechtwinklig zueinander angeordnetes Raster aus Stegen auf, durch die die Wände auf der Oberseite abgestützt werden. Damit wird bei einer strukturierten Oberseite eine Leichtbauweise mit hoher Festigkeit realisiert. Die Stege weisen vorzugsweise eine zur Unterseite geringere Höhe als die Außenkanten der Bodenplatten auf, so dass Wasser unterhalb der Stege abfließen kann. Alternativ können die Stege auch die gleiche Höhe wie die Außenkanten aufweisen. Dann sind aber Schlitze oder Durchbrüche an der Unterseite für den Abfluss von Wasser vorgesehen.

Vorzugsweise trennen die Stege jede parallele Reihe von Waben voneinander. Auch diese Maßnahme dient zur Erhöhung der Festigkeit der Bodenplatten bei vertikaler Belastung.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1: eine perspektivische Darstellung auf zwei Bodenplatten eines Doppelbodensystems;
- Figur 2: eine Draufsicht auf die Oberseite von zwei Bodenplatten des Doppelbodensystems;
- Figur 3: eine perspektivische Darstellung auf die Unterseite von zwei Bodenplatten des Doppelbodensystems;
- Figur 4: eine vergrößerte Draufsicht auf einen Verbinder mit einer Ausnehmung;
- Figur 5: eine vergrößerte perspektivische Darstellung auf einen Verbinder mit einer Ausnehmung;
- Figur 6: eine vergrößerte Vorderansicht auf einen Verbinder mit einer Ausnehmung;
- Figur 7: eine Anordnung von vier beabstandeten Bodenplatten;
- Figur 8: ein Stellfuß mit einem Adapter;
- Figur 8a: eine Draufsicht auf einen Adapter;
- Figur 9: ein Stellfuß mit einem Adapter und einer Bodenplatte;
- Figur 10: eine perspektivische Darstellung auf die Außenkanten von zwei Bodenplatten, die miteinander verbunden werden;
- Figur 10a: eine vergrößerte Darstellung auf die Entriegelungsnut;
- Figur 11: eine perspektivische Darstellung auf neun verlegte Bodenplatten, bei der die mittlere Bodenplatte entnommen wird.

Bezugnehmend auf die verschiedenen Ansichten der Figur 1 bis 3 werden zwei Grundelemente eines Doppelbodensystems 100 dargestellt, das in diesem Ausführungsbeispiel zwei quadratische Bodenplatten 1a, 1b umfasst, die auf der Oberseite OS aus einer Vielzahl von einzelnen achteckigen Öffnungen bestehen, die im folgenden Waben 2 genannt werden. Statt der achteckigen Öffnungen kann die Geometrie auch rund, viereckig oder sechseckig sein. Die achteckige Wabenform hat in der Belastungsanalyse eine höhere Biegesteifigkeit gezeigt, als andere Öffnungsformen. Die Öffnungen oder Waben 2 dienen gleichzeitig der Wasserabführung von der Oberseite OS der Bodenplatten 1a, 1b zum Untergrund. Die Bodenplatten 1a, 1b oder Doppelboden genannt, bilden die Unterlage für einen Bodenbelag, beispielsweise für Terrassendielen oder Terrassenfliesen, die auf dem Doppelboden, also auf den Bodenplatten 1a, 1b, verlegt werden können. Statt der quadratischen Form der Bodenplatten 1a, 1b, können diese auch eine rechteckige Form aufweisen, und beispielsweise doppelt so lang sein wie breit, oder auch nur eine um 50% größere Länge aufweisen als die Breite. Besonders vorteilhaft ist die quadratische Form für die Verlegung, da für eine Vielzahl von Geometrien nur diese eine Form benötigt wird. Bei rechteckigen Bodenplattenformen müssen diese ggfs. um kleinere Formate ergänzt werden, um einen stabilen Untergrund für die Bodenbeläge zu bilden. Um für die weitere Beschreibung die Ausrichtung der Bodenplatten 1a, 1b präzise zu beschreiben, ist im Folgenden die Längsachse der beiden verbundenen Bodenplatten 1a, 1b die Richtung x, die Richtung y orthogonal zur Längsachse der beiden verbunden Bodenplatten 1a, 1b, und die Richtung z entspricht der Höhe der Bodenplatten 1a, 1b. Die folgende Beschreibung erfolgt anhand von viereckigen Bodenplatten, wobei das System der Verbindung der Bodenplatten miteinander auch bei den erwähnten rechteckigen Bodenplatten funktioniert.

Die Waben 2 sind symmetrisch aufgebaut und sind in parallelen Reihen zueinander und entlang den Außenkanten 6a - 6d angeordnet. Diese Anordnung der Waben 2 wiederholt sich über die Fläche jedes Grundelementes bzw. jeder Bodenplatte 1a, 1b. Zwischen den Waben 2 sind Wände 2a angeordnet, die die Oberseite OS der Bodenplatten 1a, 1b bilden. Oder anders ausgedrückt, die flächige Oberseite OS jeder Bodenplatte 1a, 1b wird von Öffnungen in Form von achteckigen Waben 2 durchbrochen. Die Öffnungen oder Waben 2 haben die Aufgabe, Wasser vom Bodenbelag in den Untergrund abzuleiten und können mögliche Zentrierelemente, beispielsweise von Stellfüßen 10, aufnehmen. Durch die Öffnungen oder Waben 2 können die Stellfüße 10 beispielsweise in der Höhe justiert werden. Die Wände 2a sind ausgebildet, Verbindungselemente beispielsweise für die Ausrichtung und Aufnahme von Bodenbelägen aufzunehmen. Beispielsweise können Distanzelemente zur Ausrichtung der Bodenbeläge auf die Wände 2a aufgeklebt oder in diese eingeschraubt werden. Diagonal zwischen den Waben 2 können auf den Wänden 2a Prägungen 9 angeordnet sein, um den Bodenplatten 1a, 1b einen optischen Effekt zu verleihen, die keine technische Funktion haben muss. Um eine zentral in der Bodenplatte 1a, 1b angeordnete Wabe 2 weisen die Oberseiten OS Markierungen 8 auf, mit denen die Ausrichtung der Stellfüße 10 auf der Unterseite US der Bodenplatten 1a, 1b erleichtert werden kann. Diese Markierung 8 findet sich auch zu jeweils einem Viertel an den Ecken 7a - 7d der Bodenplatten 1, da auch hier Stellfüße 10 angeordnet werden können. Die Markierungen 8 und Prägungen 9 sind ein optisches Hilfsmittel, die keine Schwächung des Querschnittes der Bodenplatten darstellen.

In diesem Ausführungsbeispiel sind an jeder Außenkante 6a - 6d zwei Verbinder 20 und zwei Ausnehmungen 30 angeordnet. In Abhängigkeit der Größe der Bodenplatten 1a, 1b können es auch mindestens ein Verbinder 20 und mindestens eine Ausnehmung 30 sein, bis hin zu einem Verbinder 20 und einer Ausnehmung 30 für jeweils eine zweite Reihe von Öffnungen. Beispielsweise weist eine Außenkante 6a einen Verbinder 20 in der dritten Reihe 3_{L} von der linken Außenkante 6d, und eine zugehörige Ausnehmung 30 an der gegenüberliegenden Außenkante 6c der gleichen Reihe 3_{L}. Die nächste vierte Reihe 4_{L} von der linken Außenkante 6d weist eine Ausnehmung 30 in der Außenkante 6a auf, und einen Verbinder 20 auf der gegenüberliegenden Außenkante 6c. Die Anordnung der Verbinder 20 und Ausnehmung 30 wiederholt sich auf jeder Außenkante 6a - 6d, wobei die Abstände zwischen den Verbindern 20 und den Ausnehmungen 30 auf der jeweiligen Außenkante 6a - 6d in regelmäßigen Abständen erfolgt. Wichtig ist die Anordnung von Verbinder 20 und Ausnehmung 30 in einer gleichen Reihe auf den gegenüberliegenden Außenkanten 6a, 6c und 6b, 6d. An der Bodenplatte 1b sind an der Außenkante 6a ebenfalls in der Reihe 3_{R}, also die dritte Reihe von der rechten Außenkante 6b, eine Ausnehmung 30 angeordnet. Links daneben in der Reihe 4_{R}, also die vierte Reihe von der rechten Außenkante 6b, ist ein Verbinder 20 angeordnet. Jeweils in der Reihe 3_{R}, 4_{R} an der gegenüberliegenden Außenkante 6c, ist das korrespondierende Gegenstück für die Verbindung der Bodenplatten angeordnet, also dem Verbinder 20 eine Ausnehmung 30 und der Ausnehmung 30 ein Verbinder 20. Oder anders ausgedrückt, links und rechts einer symmetrischen Mittellinie M sind wechselseitig eine Ausnehmung 30 und ein Verbinder 20 angeordnet, denen an der gleichen Außenkante 6a ein Verbinder 20 und eine Ausnehmung 30 folgt. Auf der gegenüberliegenden Außenkante 6c sind dann in der gleichen Reihe dem Verbinder 20 eine Ausnehmung 30 und der Ausnehmung 30 ein Verbinder 20 zugeordnet.

Die Oberseite OS der Bodenplatten 1a, 1b werden durch den Wechsel von Öffnungen, hier die Waben 2, mit Wänden 2a gebildet, die eine definierte Wandstärke oder Dicke über die Höhe der Bodenplatten 1a, 1b aufweisen. Diese kann beispielsweise zwischen 3mm und 5mm betragen, bei einer Gesamthöhe der Bodenplatten 1a, 1b von beispielsweise 30mm. Von der Unterseite US werden die Wände 2a durch ein rechtwinklig zueinander angeordnetes Raster aus Stegen 5 abgestützt, die jede parallele Reihe von Waben 2 voneinander trennt. Die Stege 5 erstrecken sich in der Höhe von der Unterseite der Wände 2a bis zur Unterseite der Bodenplatten 1a, 1b. Die Stege 5 können mit den Außenkanten 6a - 6d vorzugsweise in einer Höhe bzw. Ebene abschließen, müssen dann aber Schlitze oder Durchbrüche auf der Unterseite aufweisen, um das Wasser abzuführen. Alternativ können die Stege 5 in der Höhe kleiner ausgeführt werden wie die Außenkanten 6a - 6d, so dass ein Abstand zwischen den Stegen 5 und dem Untergrund entsteht, wodurch das Wasser abfließen kann. Wie bei den Reihen der Waben 2 ist die Ausrichtung der Stege 5 ebenfalls parallel zu den jeweiligen Außenkanten 6a - 6d. Die Stege 5 bilden damit einen im Querschnitt viereckigen Hohlraum der eich in der Höhe von der Unterkante der Bodenplatten 1a, 1b bis zur Unterseite der Wände 2a erstreckt und damit beispielsweise 25mm bis 27mm betragen kann. An den Schnittpunkten der Außenkanten 6a/6b, 6b/6c, 6c/6d, 6d/6a sind Ecken 7a, 7b, 7c, 7d ausgebildet, die einen Teil der Kontur der Wabe 2 aufweist. Bei der Montage der Bodenplatten 1a, 1b bilden vier Bodenplatten mit den Ecken 7a, 7b, 7c, 7d jeweils die Kontur einer Wabe 2, durch die ein Werkzeug zur Höhenverstellung eines Stellfußes 10 eingreifen kann.

Die Figur 4 zeigt eine vergrößerte Draufsicht auf einen Verbinder 20 mit einer daneben angeordneten Ausnehmung 30. In diesem Ausführungsbeispiel weist der Verbinder 20 zwei Anschlusselemente 21 auf, die ausgebildet sind, eine Außenfläche 22 auf Distanz zur zugehörigen Außenkante 6a zu halten. In der Draufsicht bilden die Außenfläche 22 mit den hier zwei dargestellten Anschlusselementen 21 und der Außenkante 6a ein Hohlprofil. Im unteren Teil der Außenfläche 22 ist ein Federelement 23 angeordnet, das aus der vertikalen Ebene der Außenfläche 22 von der Bodenplatte 1 weg ragt und damit eine Vorspannung für die Verbindung mit der Ausnehmung 30 einer benachbart angeordneten Bodenplatte aufweist. Das Federelement 23 kann ein Rastelement 24 in Form einer umgekehrten Nase aufweisen, die mit einem Rücksprung 31 der Ausnehmung 30 zusammenwirkt. Alternativ kann das Rastelement 24 auch als zylindrischer oder rechteckiger Nocken oder Vorsprung ausgebildet sein. In der Draufsicht weist das Profil des Verbinders 20 eine Schwalbenschwanzform auf, da die Außenfläche 22 eine größere Breite aufweist, als der Abstand der Befestigungspunkte der Anschlusselemente 21 an der Außenkante 6a. Die Ausnehmung 30 weist eine korrespondierende Kontur zum Verbinder 20 auf, in diesem Fall ebenfalls eine Schwalbenschwanznut, so dass ein Verbinder 20 einer ersten Bodenplatte 1a mit der Ausnehmung 30 einer zweiten Bodenplatte 1b formschlüssig verbunden werden kann. Der Formschluss wirkt dabei in horizontaler Ebene der Bodenplatten 1a, 1b, also in x-y-Richtung. Statt der Schwalbenschwanzform ist auch eine andere geometrische Form möglich, die einen Formschluss in der Verbindung beider Bodenplatten 1a, 1b ermöglicht. Beispielsweise kann eine T-Form ein einziges Anschlusselement 21 zu Außenfläche 22 aufweisen, an dem mit Abstand zur Außenkante 6d ein Federelement 23 mit einem Rastelement 24 verbunden ist. Die korrespondierende Ausnehmung 30 weist dann ebenfalls eine T-Form auf, in die das Anschlusselement 21 mit der Außenfläche 22 eingreift. In der Figur 4 ist ebenfalls ein Stellfuß 10 mit einem Adapter 11 erkennbar, der das Doppelbodensystem an den Außenkanten von zwei Bodenplatten 1a, 1b trägt.

In der perspektivischen Darstellung von Figur 5 ist die Außenfläche 22 des Verbinders 20 zu erkennen, die im unteren Bereich zwei seitliche Schlitze 25 aufweist, durch die das abstehende Federelement 23 gebildet wird. Am unteren Ende des Federelementes 23 ist das Rastelement 24 angeordnet, das mit einem Rücksprung 31 der Ausnehmung 30 einer benachbart angeordneten Bodenplatte zusammenwirken. Das Rastelement 24 mit dem Rücksprung 31 kann in jeder beliebigen Höhe über die Außenkante 6d angeordnet sein, wobei diese hier dargestellte Anordnung den Vorteil hat, dass die Rücksprünge 31 der Bodenplatten 1a, 1b, in die keine Rastelemente 24 eingreifen, das Wasser aus den Hohlräumen der Bodenplatten 1a, 1b abführen können. Weisen sowohl das Federelement 23 wie auch der Rücksprung 31 einen größeren Freiraum zum Untergrund auf, kann auch, wenn das Rastelement 24 in dem Rücksprung 31 eingreift, Wasser unter dem Verbinder 20 und der Ausnehmung 30 abfließen. Ein weiterer Vorteil dieser Anordnung ist, dass der Verbinder 20 nicht über die Höhe der Bodenplatten 1a, 1b hinausragt und damit die Bodenplatten 1a, 1b ohne Beschädigung der Verbinder 20 leicht zu stapeln sind. Auch das Federelement 23 kann alternativ ausgebildet sein. Durch das Rastelement 24 mit dem Rücksprung 31 erfolgt eine Fixierung der Bodenplatten 1a, 1b untereinander in vertikaler Richtung zur Bodenplattenoberseite OS statt, also in z-Richtung. Damit ist der Vorteil verbunden, dass eine Gewichtsbelastung auf einer ersten Bodenplatte 1a, beispielsweise durch Personen oder Mobiliar auf der Terrasse, zumindest teilweise auch an die benachbarten Bodenplatten 1b weitergegeben wird. Unabhängig von der Position der Stellfüße erfolgt keine Verformung einer einzelnen Bodenplatte, wodurch ein vertikaler Versatz an den oberen Kanten zwischen den Bodenplatten 1a, 1b entsteht und damit eine unebene Auflage für den Bodenbelag entsteht. Das Rastelement 24 kann mittels eines schmalen scharfen Schraubendrehers oder eines anderen Werkzeuges von der Oberseite OS der Bodenplatte 1a aus dem Rücksprung 31 entfernt werden, indem der Schraubendreher oder ein Blech zwischen der Außenfläche 22 und der Wand der Ausnehmung 30 eingesetzt wird und das Federelement 23 zurückbiegt. In Abhängigkeit der Fertigungstoleranzen der Bodenplatten müssen ggfs. dünne Schraubendreher oder Bleche verwendet werden. Eine weitere vorteilhafte Ausführungsform zur Demontage der Bodenplatten wird in Figur 10 und 11 beschrieben.

In der Darstellung der Figur 6 ist erkennbar, dass die Außenkontur der Anschlusselemente 21 und der Außenfläche 22 des Verbinders 20 von einem mittigen parallelen Bereich zu der Ober- und Unterseite OS, US der Bodenplatte 1a aufeinander zulaufen, damit enger werden und somit eine Schräge aufweisen. Dazu korrespondieren die seitlichen Wände der Ausnehmung 30, die von einem mittigen parallelen Bereich zu der Ober- und Unterseite OS, US der Bodenplatte voneinander weglaufen, damit zu den Ober- und Unterseiten OS, US einen weiteren Abstand zueinander durch eine Schräge aufweisen. Der Verbinder 20 kann damit mit einem Spiel in die Ausnehmung 30 eingesetzt werden und beide Elemente zentrieren sich selbstständig über den mittigen parallelen Bereich. Die Montage kann damit einfacher und schneller erfolgen. Dadurch, dass das Federelement 23 aus der vertikalen Ebene der Außenfläche 22 von der Bodenplatte 1 weg ragt, rastet das Rastelement bei der Montage der Bodenplatten 1a, 1b zwangsweise mit Vorspannung in den Rücksprung 31 der Ausnehmung 30 der benachbart angeordneten Bodenplatte ein, wodurch eine vertikale Fixierung erfolgt.

Figur 7 zeigt die beabstandete Anordnung von 4 Bodenplatten 1a, 1b, 1c, 1d, die an ihren Außenkanten abwechselnd Verbinder 20 und Ausnehmungen 30 aufweisen. Hier ist erkennbar, dass einem Verbinder 20 an einer Außenkante eine Ausnehmung 30 an der gegenüberliegenden Außenkante der gleichen Bodenplatte zugeordnet ist. Weiterhin ist erkennbar, dass einem Verbinder 20 einer ersten Bodenplatte 1d eine Ausnehmung 30 in einer zweiten Bodenplatte 1c zugeordnet ist. Gleiches gilt für die Anordnung der Bodenplatte 1d mit der Bodenplatte 1a. Die Bodenplatten können damit beliebig um 90° gedreht werden, und die Verbinder 20 und Ausnehmungen 30 passen immer ineinander und ermöglichen eine formschlüssige Verbindung in horizontaler Ebene (x-y-Richtung). Dadurch, dass jeder Verbinder 20 ein Rastelement 24 aufweist, dass in den Rücksprung 31 der Ausnehmung 30 einrastet, verrastet sowohl die Bodenplatte 1d mit der Bodenplatte 1c, aber auch die Rastelemente 24 der Bodenplatte 1c verrasten in dem Rücksprung 31 der Ausnehmung 30 von Bodenplatte 1d. Durch diese gegenseitige Verrastung der Bodenplatten miteinander werden Lasten in vertikaler Richtung (Richtung z) von einer Bodenplatte 1d auf die danebenliegenden Bodenplatten 1c, 1a weitergegeben. Zwischen den Bodenplatten ergibt sich in der Höhe kein Versatz, aufgrund dessen die darauf abgelegten Bodenbeläge instabil werden.

Die Figur 8 zeigt einen Adapter 11, der auf die Oberseite eines bekannten Stellfußes 10 aufsteckbar ist. Der Adapter 11 weist eine runde Außenkontur auf. Mit seiner Unterseite 12 liegt der Adapter 11 auf einer im Wesentlichen ebenen runden Oberseite eines Stellfußes 10 auf und wird mittels nicht dargestellter Befestigungselemente auf der Oberseite des Stellfußes 10 befestigt. Die Befestigungselemente können beispielsweise als Clipelemente ausgebildet sein, die auf der Unterseite 12 des Adapters 11 angeordnet sind und sich mit der Oberseite des Stellfußes 10 verrasten.

Auf der Oberseite 13 des Adapters 11 sind vier Paare Formkörper 14 angeordnet, die sich senkrecht von der Oberseite 13 weg erstrecken. Jedes Paar Formkörper 14 wird durch zwei senkrecht über der Oberseite 13 hinaus erstreckende Stege gebildet, die mit Abstand zueinander angeordnet sind und einen Schlitz 14a ausbilden. Der Schlitz 14a ist ausgebildet, zumindest zwei nebeneinander liegende Außenkanten 6a - 6d oder die Stege 5 der Bodenplatten aufzunehmen, wenn die Stellfüße 10 unter den Ecken 7a - 7d der Bodenplatten positioniert sind. Die vier Paare Formkörper sind jeweils im 90°-Winkel zueinander angeordnet, so dass sich zwei Paare Formkörper 14 auf der runden Oberseite 13 gegenüberliegen.

Werden die Stellfüße 10 unter einer Bodenplatte positioniert (Figur 8a), ist der Abstand aller vier Formkörper 14 so ausgebildet, dass ein viereckiger Hohlraum, der durch die Stege 5 auf der Unterseite US der Bodenplatte gebildet wird, innerhalb aller Formkörper 14 aufgenommen wird. Auf der Winkelhalbierenden zwischen zwei Paaren von Formkörpern 14 ist jeweils ein Zapfen 15 angeordnet, der dabei in die Ecken des viereckigen Hohlraumes von außen eingreift und ein Verdrehen der Stellfüße 10 verhindert.

Weiterhin weist der Adapter 11 eine mittige Öffnung auf, durch die mittels eines Werkzeuges der aufnehmende Stellfuß 10 in der Höhe verstellt werden kann.

Figur 9 zeigt die Anordnung eines Stellfußes 10 unter einer Ecke 7 einer Bodenplatte 1, bei dem ein Adapter 11 auf den Stellfuß 10 montiert wurde. Die Außenkanten 6a und 6b greifen mit ihrer Unterseite in die Schlitze 14a von zwei rechtwinklig zueinander angeordneten Formkörpern 14 ein. In dieser Anordnung haben die Zapfen 15 keine Funktion.

In den Figuren 10 und 10a ist eine vorteilhafte Ausführungsform zur Demontage der Bodenplatten voneinander beschrieben, bei der an den Ausnehmungen 30 Entriegelungsnuten 32 angeordnet sind, mit denen in Kombination mit einem flachen Werkzeug das Federelement 23 mit dem Rastelement 24 aus dem Rücksprung 31 herausgedrückt werden kann. Die Breite B der Entriegelungsnut 32 entspricht nur einem Teil der Breite der Ausnehmung 30, so dass die Außenfläche 22 des Verbinders 20 an der Wand der Ausnehmung 30 zumindest teilweise anliegen kann. Die Entriegelungsnut 32 reicht in ihrer Länge L von der Oberseite OS der Bodenplatte 1a, 1b über die Höhe der Bodenplatte 1a, 1b bis zur Ausnehmung 31. Als Tiefe T der Entriegelungsnut 32 wird die Abmessung von der Ausnehmung 30 weg in die Wand 2a der Bodenplatte 1a, 1b bezeichnet. Damit kann ein flaches Werkzeug in die Entriegelungsnut 32 eingeführt werden, um das Federelement 23 mit dem Rastelement 24 aus dem Rücksprung 31 zu lösen und die nebeneinander liegenden Bodenplatten 1a, 1b voneinander zu lösen.

In der Darstellung der Figuren 10 und 10a ist erkennbar, dass die Tiefe T der Entriegelungsnut 32 von der Oberseite OS der Bodenplatte 1a bis zum Rücksprung 31 abnimmt, und dabei in die Wand der Ausnehmung 30 übergeht. Das hat den Vorteil, dass mit mehreren Werkzeugen an allen Außenkanten 6a - 6d einer Bodenplatte 1a die Verbinder 20 mit den Ausnehmern 30 entriegelt werden können, ohne dass die Werkzeuge aus der Entriegelungsnut 32 durch die Kraft der Federelemente 23 wieder aus den Entriegelungsnuten 32 nach oben herausgedrückt werden. Die gebildete schräge Rampe, die durch die abnehmende Tiefe T der Entriegelungsnut 32 gebildet wird, erzeugt eine Reibung auf das Werkzeug, die größer ist als die vertikale Kraftkomponenten des Federelementes 23.

In Figur 11 sind neun Bodenplatten 1a - 1i dargestellt, die auf einer Vielzahl von Stellfüßen 10 aufgebaut sind. Die mittlere Bodenplatte 1e wird aus dem Verbund der Bodenplatten 1a - 1i mittels mehrerer Werkzeuge 40 herausgehoben. Die Bodenplatte 1e weist in diesem Ausführungsbeispiel an jeder Außenkante zwei Verbinder 20 und zwei Ausnehmungen 30 auf, die mit den benachbarten Ausnehmungen und Verbindern der umliegenden Bodenplatten 1a - 1d und 1f - 1i eine formschlüssige Verbindung eingehen. Durch die verwendeten Rastelemente 24, die in die Rücksprünge 31 eingreifen, kann die vertikal auf jede Bodenplatten wirkende Gewichtskraft zumindest teilweise auch auf die benachbarten Bodenplatten verteilt werden. Für die Demontage der Bodenplatte 1e werden hier nicht dargestellte flachen Schneiden, die am Schaftende von jedem Werkzeug 40 angeordnet sind, in die Entriegelungsnuten 32 eingesetzt. In diesem Ausführungsbeispiel sind acht Werkzeugen 40 notwendig, um die Verrastung von Rastelement 24 und Rücksprung 31 zu lösen, damit die eine Bodenplatte 1e aus dem Verbund des Doppelbodensystems 100 nach oben herausgehoben werden kann. Dabei werden die Federelemente 23 mit den Rastelementen 24 zurückgedrückt und damit die Rastelemente 24 aus den Rücksprüngen 31 herausgedrückt. Dadurch, dass die Tiefe T der Entriegelungsnuten 32 bis zum Rücksprung 31 hin abnimmt, wird eine Reibung auf die Schneiden der Werkzeuge 40 ausgeübt, mit der ein Herausdrücken der Schneiden aus den Entriegelungsnuten 32 verhindert wird. Die Bodenplatte 1e kann damit aus dem Verbund der Bodenplatten 1a - 1i entnommen werden, um Leitungen zu verlegen oder zu reparieren, oder Stützen für Vordächer oder Sonnensegel zu montieren. Ohne die Entriegelungsnut 32 können nur sehr flache bzw. spitze Schneiden zum Entriegeln der Rastelemente 24 aus dem Rücksprung 31 zwischen die Verbinder 20 und die Ausnehmung 30 eingesetzt werden, was den Aufwand der Demontage vergrößert und die Bodenplatten beschädigen kann.

Vorzugsweise ist die Bodenplatte 1 aus einem widerstandsfähigen Kunststoff, beispielsweise PU, PVC, oder einem Leichtmetall oder Blech, oder aus einer gepressten und verklebten Holzplatte hergestellt. Die Bodenplatte 1 ist ausgebildet, direkt auf einem Boden oder Estrich aufgesetzt zu werden, oder mittels Stellfüßen 10 mit Abstand zu einem Boden oder Estrich aufgesetzt zu werden. Werden die Bodenplatten 1 in einem Nassbereich verwendet, können diese mittels Distanzelementen auf dem Boden oder Estrich verlegt werden, so dass Wasser noch besser abfließen kann.

Die Struktur der Bodenplatte 1 wird durch die Oberseite OS mit den Öffnungen und Wänden 2a, sowie durch die Stege 5 unterhalb der Oberseite OS gebildet und weist in der Unterseite bei den Stegen 5 keine Unterbrechungen oder Aussparungen für die Platzierung eines Stellfußes 10 auf.

### Bezugszeichen

- 100: Doppelbodensystem

- 1, 1a - 1i: Bodenplatte
- 2: Wabe
- 2a: Wand
- 3_{L}, 3_{R}: dritte Reihe
- 4_{L}, 4_{R}: vierte Reihe
- 5: Steg
- 6, 6a - 6d: Außenkante
- 7, 7a - 7d: Ecke
- 8: Markierung
- 9: Prägung
- 10: Stellfuß
- 11: Adapter
- 12: Unterseite
- 13: Oberseite
- 14: Formkörper
- 14a: Schlitz
- 15: Zapfen

- 20: Verbinder
- 21: Anschlusselement
- 22: Außenfläche
- 23: Federelement
- 24: Rastelement
- 25: Schlitz

- 30: Ausnehmung
- 31: Rücksprung
- 32: Entriegelungsnut

- 40: Werkzeug

- B: Breite
- L: Länge
- M: symmetrische Mittellinie
- OS: Oberseite
- T: Tiefe
- US: Unterseite

## Patentansprüche

1. Doppelbodensystem (100) zur Aufnahme von plattenförmigen Bodenbelägen, beispielsweise auf Terrassen und Balkonen, umfassend mindestens zwei nebeneinander angeordnete Bodenplatten (1a, 1b), wobei jede Bodenplatte (1a, 1b) eine Oberseite (OS), eine Unterseite (US), und vier Außenkanten (6a, 6b, 6c, 6d) aufweist, und an jeder Außenkante (6a, 6b, 6c, 6d) mindestens ein Verbinder (20) und mindestens eine Ausnehmung (30) angeordnet sind, wobei der Verbinder (20) einer ersten Bodenplatte (1a) ausgebildet ist, formschlüssig in die Ausnehmung (30) einer zweiten Bodenplatte (1b) einzugreifen, **dadurch gekennzeichnet, dass** der Verbinder (20) einer zweiten Bodenplatte (1b) ausgebildet ist, formschlüssig in die Ausnehmung einer ersten Bodenplatte (1a) einzugreifen, so dass die Bodenplatten (1a, 1b) in horizontaler Ebene miteinander lösbar verbunden sind, und dass jeder Verbinder (20) ein Rastelement (24) aufweist, das ausgebildet ist, in einen Rücksprung (31) der zugehörigen Ausnehmung (30) einzurasten.

2. Doppelbodensystem nach Anspruch 1, **dadurch gekennzeichnet, dass** das Rastelement (24) an einem Federelement (23) angeordnet ist.

3. Doppelbodensystem nach Anspruch 2, **dadurch gekennzeichnet, dass** das Federelement (23) mit Abstand zu den Außenkanten (6a, 6b, 6c, 6d) angeordnet ist.

4. Doppelbodensystem nach Anspruch 1, **dadurch gekennzeichnet, dass** der Verbinder (20) als Hohlprofil ausgebildet ist, und eine Außenfläche (22) mit dem Federelement (23) aufweist, die durch zwei Anschlusselemente (21) mit einer Außenkante (6a; 6b; 6c; 6d) verbunden sind.

5. Doppelbodensystem nach Anspruch 1, **dadurch gekennzeichnet, dass** der Rücksprung (31) der Ausnehmung an der Unterseite (US) der Bodenplatte (1a; 1b) angeordnet ist.

6. Doppelbodensystem nach Anspruch 4, **dadurch gekennzeichnet, dass** das Federelement (23) durch zwei Schlitze (25) gebildet wird, die an der Außenfläche (22) des Verbinders (20) angeordnet sind.

7. Doppelbodensystem nach Anspruch 1, **dadurch gekennzeichnet, dass** die Oberseite (OS) der Bodenplatte (1a, 1b) als Fläche mit Wänden (2a) ausgebildet ist, die durch Öffnungen unterbrochen wird.

8. Doppelbodensystem nach Anspruch 7, **dadurch gekennzeichnet, dass** die Öffnungen als achteckige Waben (2) ausgebildet sind.

9. Doppelbodensystem nach Anspruch 7, **dadurch gekennzeichnet, dass** die Öffnungen in Reihen gleicher Abstände angeordnet sind, die parallel zueinander und parallel zu den Außenkanten (6a; 6b; 6c; 6d) verlaufen.

10. Doppelbodensystem nach Anspruch 9, **dadurch gekennzeichnet, dass** an einer Außenkante einer Reihe von Öffnungen ein Verbinder (20) angeordnet ist, und an der gegenüberliegenden Außenkante dergleichen Reihe eine Ausnehmung (30).

11. Doppelbodensystem nach Anspruch 10, **dadurch gekennzeichnet, dass** an einer Außenkante abwechselnd Verbinder (20) und Ausnehmungen (30) angeordnet sind, denen in der gleichen Reihe auf der gegenüberliegenden Außenkante Ausnehmungen (30) und Verbinder (20) zugeordnet sind.

12. Doppelbodensystem nach Anspruch 11, **dadurch gekennzeichnet, dass** jede Ausnehmungen (30) eine Entriegelungsnut (32) aufweist, deren Länge (L) von der Oberseite (OS) der Bodenplatte (1a - 1i) bis zum Rücksprung (31) erstreckt.

13. Doppelbodensystem nach Anspruch 12, **dadurch gekennzeichnet, dass** die Tiefe (T) der Entriegelungsnut (32) von der Oberseite (OS) der Bodenplatte (1a - 1i) bis zum Rücksprung (31) abnimmt.

14. Doppelbodensystem nach Anspruch 1, **dadurch gekennzeichnet, dass** die Unterseite (US) der Bodenplatten (1a, 1b) ein rechtwinklig zueinander angeordnetes Raster aus Stegen (5) aufweist, durch die die Wände (2a) abgestützt werden.

15. Doppelbodensystem nach Anspruch 14, **dadurch gekennzeichnet, dass** die Stege (5) jede parallele Reihe von Waben (2) voneinander trennen.

16. Doppelbodensystem nach Anspruch 1, **dadurch gekennzeichnet, dass** an den Schnittpunkten der Außenkanten (6a, 6b, 6c, 6d) der Bodenplatte (1) Ecken (7a, 7b, 7c, 7d) ausgebildet sind, deren Kontur einen Teil einer Wabe (2) bildet.

17. Doppelbodensystem nach einem der vorhergehenden Ansprüche, **dadurch gekennzeichnet, dass** die Bodenplatten (1a, 1b) mittels Stellfüßen (10) mit Abstand zu einem Boden, Estrich oder Untergrund angeordnet sein können.

18. Doppelbodensystem nach Anspruch 17, **dadurch gekennzeichnet, dass** auf der Oberseite jedes Stellfußes (10) ein Adapter (11) angeordnet ist, der formschlüssig mit der Unterseite (US) der Bodenplatte mit den Außenkanten (6a - 6d) oder den Stegen (5) zusammenwirkt.
